# EUROPÄISCHE PATENTSCHRIFT

(11) **EP 0 648 995 B1**
(45) Veröffentlichungstag und Bekanntmachung des Hinweises auf die Patenterteilung: **29.04.1998**
(21) Anmeldenummer: 94119526.5
(22) Anmeldetag: 08.02.1991
(51) Int. Cl.: F41J 5/052

(54) **Wurfpfeil-Scheibe**
Target for darts
Cible pour jeu de fléchettes

(30) Priorität: 13.02.1990 DE 4004409
(43) Veröffentlichungstag der Anmeldung: 19.04.1995
(62) Teilanmeldung aus: 91101804.2
(73) Patentinhaber: NSM AKTIENGESELLSCHAFT, 55411 Bingen (DE)
(72) Erfinder: Menke, Wilhelm, D-65189 Wiesbaden (DE)
(74) Vertreter: Zinnecker, Armin, Dipl.-Ing.

(56) Entgegenhaltungen:
- EP-A- 0 319 840
- GB-A- 2 130 107
- GB-A- 2 209 959
- US-A- 4 057 251
- US-A- 4 561 660
- US-A- 4 586 716
- US-A- 4 635 940

## Beschreibung

Die Erfindung betrifft eine Wurfpfeil-Scheibe nach dem Oberbegriff des Anspruchs 1.

Eine derartige Wurfpfeil-Scheibe ist beispielsweise aus der GB-A-2 209 959 bekannt.

Aufgabe der Erfindung ist es, eine derartige Wurfpfeil- Scheibe zu vereinfachen und zu verbessern.

Erfindungsgemäß wird diese Aufgabe durch die im kennzeichnenden Teil des Anspruchs 1 angegebenen Merkmale gelöst, also dadurch, daß in den Segmenten in Querrichtung zu deren Seitenwänden verlaufende Stahlachsen vorgesehen sind, die die Seitenwände der Segmente überragen und die in Langlöchern der Speichen und/oder Reifen begrenzt verschieblich gelagert sind. Die Langlöcher der Speichen und/oder Reifen sind so angeordnet und bemessen, daß in der Ruhelage kein Kontakt ausgelöst wird, daß aber bei Auftreffen eines Wurfpfeils eine zuverlässige Trefferanzeige gewährleistet ist.

Vorteilhafte Weiterbildungen sind in den Unteransprüchen beschrieben.

Vorzugsweise sind die Stahlachsen mit den Segmenten durch eine Preßpassung verbunden. Die Stahlachsen ruhen dann zuverlässig in den Segmenten, können aber bei Bedarf auch wieder demontiert werden.

Die Langlöcher können von den hinteren Enden der Speichen bzw. Reifen gebildet werden. Die Langlöcher bestehen dann aus dem Bereich zwischen den hinteren Enden der Speichen bzw. Reifen und der Kontaktplatte bzw. der Gummimatte.

An den Lagerstellen der Stahlachsen in den Seitenwänden der Segmente können versteifende Erhebungen bzw. Anformungen vorgesehen sein. Diese Anformungen dienen zur Versteifung der Segmente. Dies ist insbesondere dann von Bedeutung, wenn der Wurfpfeil aus dem Segment wieder herausgezogen wird, da dann möglicherweise sehr hohe Kräfte auf das Segment und die Lagerstelle der Stahlachsen in den Segmenten und den Speichen bzw. Reifen ausgeübt werden. Die Anformungen dienen dazu, um ein Ausreißen der Stahlachsen zu vermeiden.

Vorzugsweise überragen die Stahlachsen die Speichen und/oder Reifen nur um weniger als die Toleranz der Segmente innerhalb der Felder. In diesem Fall können die Enden der Stahlachsen das benachbarte Segment nicht behindern. Beispielsweise beträgt die Toleranz der Segmente innerhalb ihrer Felder 0,2 mm. Der Achsüberstand der Stahlachsen über den Speichen bzw. Reifen kann dann 0,1 mm betragen, so daß eine Behinderung der Bewegung des benachbarten Segments ausgeschlossen ist.

Mit den Stahlachsen kann ein Kontaktrahmen verbunden sein, an dem die Stifte zur Kontaktierung der Kontaktplatte vorzugsweise einstückig angeordnet sind. Der Kontaktrahmen kann in etwa die Form des Segments besitzen. Er liegt innerhalb des Segments.

An dem Kontaktrahmen können Schnappverbindungen zur lösbaren Verrastung mit den Stahlachsen vorgesehen sein. Hierdurch kann der Kontaktrahmen einfach montiert und wieder demontiert werden.

Zwischen den Stiften und der Kontaktplatte kann eine Gummimatte angeordnet sein. Der Kontaktrahmen kann aber auch seinerseits elastisch sein. An der Rückseite des Kontaktrahmens können vorzugsweise im Bereich der Stahlachsen topfförmige, an der Kontaktplatte anliegende Erhebungen vorgesehen sein, in deren Mitte sich eine dem Trefferkontakt auslösende Kontakterhebung befindet. In diesem Fall ist eine Gummimatte entbehrlich, da die erforderliche Elastizität durch die topfförmigen Erhebungen und die Kontakterhebungen hergestellt wird. Nach einer weiteren Ausführungsform der Erfindung besitzen die Segmente vorzugsweise in der Nähe der Stahlachsen nach hinten weisende Zapfen, an denen jeweils eine elastische, den Trefferkontakt auslösende Kontaktkappe angeordnet ist. Diese Kontaktkappe kann einen weiter vorstehenden Bereich aufweisen, mit dem sie sich ständig neben der Kontaktstelle an der Kontaktplatte abstützt, und einen weniger vorstehenden Bereich, der in Ruhelage von der Kontaktstelle beabstandet ist und der bei einem Treffer den Kontakt auslöst. Auch in diesem Fall stützt sich das Dartsegment mit seinen vorzugsweise eingepreßten Stahlachsen wiederum an den Speichen bzw. Reifen ab. Zwischen dem an der Trefferfläche des Dartsegments vorgesehenen Löchern können Zapfen angespritzt sein, die die elastische Kappe - beispielsweise aus elastischem, gespritzten Kunststoff - tragen. Die Kontaktierung erfolgt hier ohne Gummmimatte unmittelbar auf der Kontaktplatte. Neben der Kontaktstelle findet eine Abstützung über das elastische Element des Dartsegments bzw. der Kontaktkappe statt. Bei Auftreffen eines Wurfpfeils wird dann die Kontaktstelle kontaktiert. Das Dartsegment kann nach hinten, also von der Serviceseite her, aus dem Gerüst genommen werden.

Nach einer weiteren Ausführungsform tragen die Stahlachsen federnde Elemente, die aus einem ersten, federnden Teilelement bestehen, das in Ruhelage unter Vorspannung an der Kontaktplatte neben der Kontaktstelle anliegt, und aus einem zweiten Teilelement, das in Ruhelage von der Kontaktstelle beabstandet ist und bei einem Treffer den Kontakt auslöst. Auch hier kann das Dartsegment nach hinten, also von der Serviceseite her, entfernt werden. Eine Gummimatte ist nicht erforderlich. Jedes federnde Element besteht aus zwei Teilelementen. Die Kontaktplatte kann durchsichtig sein. Hinter der Kontaktplatte kann sich eine weitere, vorzugsweise ebenfalls durchsichtige Platte befinden. Die Anordnung und Abmessung ist derart getroffen, daß ein Teilelement jedes Federelements stets an der Rückplatte (Kontaktplatte) unter einer gewissen Vorspannung anliegt. Das unmittelbar daneben liegende Teilelement liegt nicht an der Kontaktplatte an. Eine Anlage erfolgt erst dann, wenn das Segment von einem Wurfpfeil getroffen wird, so daß dadurch dann der Kontakt ausgelöst wird. Zwischen der Rückseite der Segmente und der hinteren Platte befindet sich die mehrlagige Kontaktplatte (Kontaktierungsfläche). Die Kontakte sind derart angeordnet, daß an den ständig belasteten Stellen keine Kontakte liegen, diese sich vielmehr über bzw. unter den zweiten Teilelementen befinden, die nur bei einem Treffer nach hinten gedrückt werden.

Auch das zweite Teilelement kann elastisch sein.

Die federnden Elemente können rotationssymmetrisch sein.

Die federnden Elemente können aus gummiartigen, elastischen Körpern bestehen, vorzugsweise aus weichelastischem Kunststoff. Die federnden Elemente können aus zwei verdickten Bereichen mit einem in den Abmessungen bzw. im Durchmesser geringeren Bereich dazwischen bestehen. Die Verwendung weichelastischer Kunststoffe ist besonders vorteilhaft, da es derartige Kunststoffe gibt, die gespritzt und damit besonders einfach hergestellt werden können. Die elastischen Körper sitzen auf den Stahlachsen, die das Segment durchsetzen und an den Seiten des Segments herausragen, so daß sie die Bewegung des Segments nach vorne begrenzen. Zwischen den Achsen und den Segmenten kann eine Preßpassung vorgesehen sein, damit sich die Achsen später nicht mehr verschieben und möglicherweise ein benachbartes Segment stören können. An den Seitenflächen der Segmente können Anformungen zur Versteifung des Segments vorgesehen sein.

Durch die soeben beschriebene Ausführungsform können folgende Vorteile erreicht werden. Auch im Ruhezustand des Segments ist das Segment vorgespannt. Wenn auch das zweite Teilelement federnd ausgestaltet ist, wird die Kontaktierungsfläche geschont. Außerdem verteilt sich der Druck eines auftreffenden Pfeiles dann auf die Gesamtfläche der beiden federnden Teilelemente. Ein weiterer Vorteil besteht darin, daß die Gummimatte eingespart wird; die Elastizität wird durch die federnden Elemente erzeugt. Auch bei der Montage ergeben sich wesentliche Vorteile: Jedes Segment kann vollständig fertig montiert werden und wird erst dann in das Gerüst eingesetzt. Es ist also eine komplette Vormontage jedes Segments möglich, bevor die Endmontage an dem Gerüst selbst erfolgt. Hierdurch erheben sich auch wesentliche Vorteile bei der Wartung: Wenn ein Segment entfernt werden muß, kann es einfach herausgenommen werden. Bei früheren Lösungen war es erforderlich, zusätzlich mindestens zwei Leisten an den Speichen bzw. Reifen auf der Rückseite des Gerüsts zu entfernen. Wenn die federnden Elemente verbraucht sein sollten, kann ebenfalls das Segment einfach ausgewechselt werden.

Durch die Vorspannung wird ein spielfrei in dem Gerüst sitzendes Segment erreicht. Als praktischer Vorteil ergibt sich daraus, daß nach einem Treffer der Wurfpfeil nicht schwenkt oder flattert. Bei den bisher bekannten Lösungen ist keine Vorspannung vorhanden, weil dort die für die Federung bzw. Federbelastung erforderliche Gummimatte nicht vorgespannt werden kann. Zum einen würde nämlich eine vorgespannte Gummimatte durch die Dauerbelastung an den Auflagestellen zerstört. Zum anderen würde bei einer vorgespannten Gummimatte ständig eine Trefferanzeige erfolgen. Bei der Verwendung einer Gummimatte ist es in der Praxis nicht möglich, die Segmente vorzuspannen. Die Gummimatte ist nämlich ganzflächig und einstückig für alle Segmente vorhanden und muß daher mit einer bestimmten Mindesthärte (Shore-Härte) ausgeführt werden, um überhaupt eine zuverlässige Trefferanzeige zu ermöglichen. Demgemäß sind bei der vorgeschlagenen Lösung alle Segmente autark und mit gesonderten elastischen Elementen bestückt.

Nach einer weiteren vorteilhaften Weiterbildung besitzen die Segmente nach hinten weisende Zapfen, an denen jeweils eine elastische, den Trefferkontakt auslösende Kontaktkappe angeordnet ist. Hierdurch wird der Vorteil erreicht, daß die Wurfpfeil-Scheibe ohne elastische Gummimatte auskommt. Eine derartige elastische Gummimatte, die die Federbelastung der Segmente bewirkt und die verhältnismäßig teuer ist, ist bei der Wurfpfeil-Scheibe nach der prioritätsältern, nicht vorveröffentlichten EP-OS 354 305 vorhanden.

Die Kontaktkappe kann einen weiter vorstehenden Bereich aufweisen, mit dem sie sich ständig neben der Kontaktstelle an der Kontaktplatte abstützt, und einen weniger vorstehenden Bereich, der in Ruhelage von der Kontaktstelle beabstandet ist und der bei einem Treffer den Kontakt auslöst. Auch in diesem Fall erfolgt die Kontaktierung ohne Gummimatte unmittelbar auf der Kontaktplatte. Neben der Kontaktstelle findet eine Abstützung über die Kontaktkappe statt. Bei Auftreffen eines Wurfpfeils wird dann die Kontaktstelle kontaktiert. Das Dartsegment kann nach hinten, also von der Serviceseite her, aus dem Gerüst genommen werden.

Ausführungsbeispiele der Erfindung werden nachstehend anhand der beigefügten Zeichnung im einzelnen erläutert. In der Zeichnung zeigt
- Fig. 1: eine Ausführungsform der Erfindung in einem Längsschnitt durch ein Dartsegment,
- Fig. 2: das in Fig. 1 gezeigte Dartsegment in einer Ansicht von unten,
- Fig. 3: eine Variante des in den Fig. 1 und 2 gezeigten Dartsegments in einem Längsschnitt,
- Fig. 4: das in Fig. 3 dargestellte Dartsegment in einer Ansicht von unten,
- Fig. 5: eine Abwandlung des in den Fig. 1 und 2 gezeigten Dartsegments in einem Längsschnitt,
- Fig. 6: eine Ansicht des in Fig. 5 dargestellten Dartsegments von unten,
- Fig. 7: eine Variante des in den Fig. 3 und 4 dargestellten Dartsegments in einem Längsschnitt,
- Fig. 8: das in Fig. 7 gezeigte Dartsegment in einer Ansicht von unten,
- Fig. 9: ein weiteres Ausführungsbeispiel der Erfindung in einer Ansicht von unten,
- Fig. 10: einen Schnitt längs der Linie A-A in Fig. 9,
- Fig. 11: eine Einzelheit aus der Fig. 10,
- Fig. 12: eine Variante des in Fig. 9 gezeigten Dartsegments,
- Fig. 13: einen Schnitt längs der Linie A-A in Fig. 12,
- Fig. 14: eine Einzelheit aus der Fig. 13,
- Fig. 15: ein weiteres Ausführungsbeispiel in einer Ansicht von unten,
- Fig. 16: eine Einzelheit des Dartsegments gemäß Fig. 15,
- Fig. 17: eine weitere Einzelheit des Dartsegments gemäß Fig. 15,
- Fig. 18: das Dartsegment der Fig. 15 in einer schematischen Darstellung,
- Fig. 19: eine Einzelheit aus der Fig. 16,
- Fig. 20: das in Fig. 18 dargestellte Dartsegment in einer Seitenansicht, teilweise im Schnitt,
- Fig. 21: eine Variante des in Fig. 15 gezeigten Dartsegments,
- Fig. 22: eine Einzelheit des in Fig. 21 dargestellten Dartsegments und
- Fig. 23: eine weitere Einzelheit des Dartsegments gemäß Fig. 21.

Die Wurfpfeil-Scheibe besteht aus einem Gerüst mit Speichen 1 und Reifen 2, die zwischen sich eine Vielzahl von Feldern 3 begrenzen, in denen jeweils ein federbelastetes Segment 4 axialverschieblich geführt ist. Das Segment 4 besitzt eine Trefferfläche mit einer Vielzahl von Löchern 6 zur Aufnahme des Wurfpfeils.

Jedes Loch 6 besitzt auf der Seite der Trefferfläche 5 eine konische Erweiterung 7 zur Erleichterung der Aufnahme des Wurfpfeils.

Das Dartsegment 4 ist innerhalb seines zwischen den Speichen 1 und den Reifen 2 liegenden Feldes 3 axialverschieblich geführt.

Die Wurfpfeil-Scheibe besteht aus einer Trägerplatte 8, einer darauf befindlichen Leiterplatte (Kontaktplatte) 9 und einer darauf befindlichen Gummimatte 10. Die Kontaktplatte 9 besitzt Kontakte zur Anzeige von Treffern für jedes Segment 4. Jedem Segment 4 ist mindestens ein Stift 11 zur Kontaktierung der Kontaktplatte 9 bei einem Treffer zugeordnet.

Die Fig. 1 bis 8 zeigen eine Ausführungsform der Erfindung. In dem Segment 4 sind in Querrichtung verlaufende Stahlachsen 23, 24 vorgesehen, die die Seitenwände 25 der Segmente 4 überragen und die in Langlöchern der Speichen 1 begrenzt verschieblich gelagert sind. Die Stahlachsen 23, 24 sind mit den Segmenten durch eine Preßpassung verbunden. An den Lagerstellen der Stahlachsen 23, 24 in den Seitenwänden 25 der Segmente 4 sind versteifende Anformungen 26 vorgesehen.

In den Varianten der Fig. 1 bis 4 ragen die Stahlachsen 23, 24 in die angrenzenden Felder 3 hinein. Bei den Varianten der Fig. 5 bis 8 überragen die Stahlachsen 23, 24 die Speichen 1 nur um weniger als die Toleranz der Segmente 4 innerhalb der Felder 3. Der Achsüberstand über den Speichen 1 kann beispielsweise 0,1 mm betragen, weil das Dartsegment 4 nach jeder Seite 0,2 mm Toleranz zu den Speichen 1 im jeweiligen Feld 3 hat.

Innerhalb des Segments 4 befindet sich ein Kontaktrahmen 27, der mit den Stahlachsen 23, 24 verbunden ist. An dem Kontaktrahmen 27 befinden sich die Stifte zur Kontaktierung der Kontaktplatte 9. Im Ausführungsbeispiel der Fig. 1 und 2 sind die Stifte 11 mit dem Kontaktrahmen 27 einstückig verbunden. An dem Kontaktrahmen 27 sind Schnappverbindungen zur lösbaren Verrastung mit den Stahlachsen 23, 24 vorgesehen. Die Schnappverbindungen bestehen aus Segmenten 28, 29, die sich über einen Winkelbereich von mehr als 180° erstrecken. Die Öffnungsrichtungen der Schnappverbindungen 28 und 29 sind um 90° versetzt. Die Schnappverbindung 28 weist nach außen, während die Schnappverbindung 29 nach vorne weist. Der Kontaktrahmen 27 wird zunächst von hinten her mit seiner Schnappverbindung 28 auf der Stahlachse 23 verrastet. Anschließend wird der Kontaktrahmen 27 um die Stahlachse 23 im Uhrzeigersinn verschwenkt, bis auch die Schnappverbindung 29 in die zugehörige Stahlachse 24 einrastet. Zwischen den Stiften 11 und der Kontaktplatte 9 befindet sich die Gummimatte 10. Der Kontaktrahmen 27 ist elastisch.

Das Dartsegment 4 liegt mit den Stahlachsen 23, 24 an den Stahlspeichen 1 an. Der Kontaktrahmen 27 ist durch die Schnappverbindungen 28 und 29 an den Stahlachsen 23 und 24 verrastbar und lösbar befestigt.

Die Fig. 3 und 4 zeigen eine Variante der Ausführungsform gemäß Fig. 1 und 2. Bei der Variante der Fig. 3 und 4 ist der Kontaktrahmen 27 elastisch; eine Gummimatte ist also nicht erforderlich. Die Abstützung und Rückstellung des Dartsegmentes erfolgt dann neben der Kontaktstelle. Bei der in den Fig. 3 und 4 dargestellten Variante sind an der Rückseite des Kontaktrahmens 27 topfförmige, an der Kontaktplatte anliegende Erhebungen 30 vorgesehen, in deren Mitte sich eine den Trefferkontakt auslösende Kontakterhebung 31 befindet. Die Kontakterhebung 31 befindet sich also vor der Kontaktstelle 32 der Kontaktplatte 9. Im Bereich der topfförmigen Erhebungen 30 liegt der Kontaktrahmen 27 auch in Ruhestellung des Segments 4 an der Kontaktplatte 9 an. Nur bei Auftreffen eines Wurfpfeils löst die Kontakterhebung 31 den Trefferkontakt aus.

Die Fig. 5 und 6 zeigen eine Variante der Ausführungsform gemäß den Fig. 1 und 2. Der einzige Unterschied besteht darin, daß bei den Fig. 5 und 6 die Stahlachsen 23, 24 verkürzt sind.

In ähnlicher Weise zeigt die Variante gemäß den Fig. 7 und 8 eine Abwandlung der Ausführungsform gemäß den Fig. 3 und 4. Der einzige Unterschied besteht wiederum darin, daß bei der Ausführungsform gemäß den Fig. 7 und 8 die Stahlachsen 23 und 24 gegenüber der Variante der Fig. 3 und 4 verkürzt sind.

Eine weitere Ausführungsform ist in den Fig. 9 bis 11 dargestellt. Auch hier sind in den Segmenten 4 in Querrichtung verlaufende Stahlachsen 23, 24 vorgesehen, die die Seitenwände 25 der Segmente 4 überragen und die in Langlöchern der Speichen 1 begrenzt verschieblich gelagert sind. Die Segmente 4 besitzen in der Nähe der Stahlachsen 23, 24 nach hinten weisende Zapfen 33, an denen jeweils eine elastische, den Trefferkontakt auslösende Kontaktkappe 34 angeordnet ist. Jede Kontaktkappe 34 besitzt einen weiter vorstehenden Bereich 35, mit dem sie sich ständig neben der Kontaktstelle 36 an der Kontaktplatte 9 abstützt, und einen weniger vorstehenden Bereich 37, der in Ruhelage von der Kontaktstelle 36 beabstandet ist und der bei einem Treffer den Kontakt auslöst. Die elastische Kappe (Kontaktkappe) 34 ist auf dem Zapfen 33 befestigt. Die Kontaktkappe 34 stützt sich neben der Kontaktstelle 36 ab und drückt das Dartsegment 4 von der Leiterplatte (Kontaktplatte) weg. Eine Gummimatte wird also nicht benötigt. Das Dartsegment liegt ständig unter Vorspannung an. Ein geworfener Pfeil, der auf das Dartsegment auftrifft, bewegt das Dartsegment 4 zur Leiterplatte (Kontaktplatte) 9. Durch die seitliche Abstützung der Kontaktkappe 34 auf deren weiter vorstehenden Bereich 35 wird diese elastische Kontaktkappe 34 vom Zapfen 33 durchgewölbt und führt so mit ihrem weniger vorstehenden Bereich 37 zur Kontaktierung der Kontaktstelle 36 auf der Kontaktplatte 9. Die beschriebene Kontaktierung durch eine elastische Kontaktkappe 34 (ohne Gummimatte) ist mit allen Rückhaltemöglichkeiten der Dartsegmente 4 kombinierbar.

Die Variante der Fig. 12 bis 14 besitzt im Unterschied zur Ausführungsform der Fig. 9 bis 11 verkürzte Stahlachsen 23, 24.

Bei der Ausführungsform der Fig. 15 bis 23 sind wiederum Stahlachsen 23, 24 vorgesehen, die in den Segmenten 4 in Querrichtung verlaufen. Wie aus Fig. 15 ersichtlich, können die Stahlachsen 23 abgekröpft sein. Die Stahlachsen 23, 24 tragen federnde Elemente 38, die aus einem ersten, federnden Teilelement 39 bestehen, das in Ruhelage unter Vorspannung an der Kontaktplatte 9 neben der Kontaktstelle 36 (Fig. 17) anliegt, und aus einem zweiten Teilelement 40, das in Ruhelage von der Kontaktstelle 36 beabstandet ist und das bei einem Treffer den Kontakt auslöst. Im Ausführungsbeispiel ist auch das zweite Teilelement 40 elastisch. Weiterhin sind die federnden Elemente 38 rotationssymmetrisch. Sie bestehen aus gummiartigen elastischen Körpern aus weichelastischem Kunststoff. Die federnden Elemente 38 bestehen aus zwei verdickten Bereichen 39, 40, nämlich dem ersten Teilelement 39 und dem zweiten Teilelement 40, zwischen denen sich ein im Durchmesser geringerer Bereich 41 befindet. Das federnde Element 38 liegt in der Ruhelage unter Vorspannung an der Kontaktplatte 9 an, und zwar im Abstand von der Kontaktstelle 36. Beim Auftreffen eines Wurfpfeils 42 in ein Loch 6 des Segments 4 berührt das zweite Element 40 die Kontaktplatte 9 an der Kontaktstelle 36. Wie aus Fig. 16 ersichtlich, liegt die Stahlachse 23 auf einer wannenförmigen Vertiefung 43 der Seitenwand 25 des Dartsegments 4 auf. An dieser Lagerstelle hat die Stahlachse 23 also eine gewisse Verschiebemöglichkeit. Beim Herausziehen des Pfeiles 42 aus dem Segment stützt sich die Stahlachse an der Kante 44 der Speiche 1 ab. Das Segment 4 wird auf diese Weise zurückgehalten. Die elastische Rolle 38 stützt sich mit ihrem großen Durchmesser 39 neben der Kontaktstelle 36 auf der Leiterplatte 9 ab; sie stellt das Dartsegment 4 federnd zurück und hält es unter Druck. Ein geworfener Pfeil 42 verschiebt das Dartsegment 4 in Richtung zur Leiterplatte 9, wodurch der große Durchmesser 39 der elastischen Rolle 38 zusammengedrückt wird und der kleine Durchmesser 40 die Kontaktstelle 36 berührt und zur Kontaktierung führt. Aus der Darstellung in Fig. 22 wird ersichtlich, daß nur die Stahlachse 23 an der Speiche 1 anliegt, nicht aber das Segment 4 bzw. dessen Seitenwand 25.

Bei der Variante der Fig. 21 bis 23 sind gegenüber der Ausführungsform der Fig. 15 bis 20 die Stahlachsen 23, 24 verkürzt.

## Patentansprüche

1. Wurfpfeil-Scheibe, bestehend aus
einem Gerüst mit Speichen (1) und Reifen (2), die zwischen sich eine Vielzahl von Feldern (3) begrenzen, in denen jeweils ein federbelastetes Segment (4) axialverschieblich geführt ist,
und einer Kontaktplatte (9) mit Kontakten zur Anzeige von Treffern für jedes Segment (4),
wobei jedem Segment (4) mindestens ein Element (11, 31, 40) zur Kontaktierung der Kontaktplatte (9) bei einem Treffer zugeordnet ist,
**dadurch gekennzeichnet,**
daß in den Segmenten (4) in Querrichtung zu deren Seitenwänden (25) verlaufende Stahlachsen (23, 24) vorgesehen sind, die die Seitenwände (25) der Segmente (4) überragen und die in Langlöchern der Speichen (1) und/oder Reifen (2) begrenzt verschieblich gelagert sind.

2. Wurfpfeil-Scheibe nach Anspruch 1, dadurch gekennzeichnet, daß die Stahlachsen (23, 24) mit den Segmenten (4) durch eine Preßpassung verbunden sind, wobei an den Lagerstellen der Stahlachsen (23, 24) in den Seitenwänden (25) der Segmente (4) vorzugsweise versteifende Erhebungen bzw. Anformungen (26) vorgesehen sind, wobei vorzugsweise die Stahlachsen (23, 24) die Speichen (1) und/oder Reifen (2) nur um weniger als die Toleranz der Segmente (4) innerhalb der Felder (3) überragen.

3. Wurfpfeil-Scheibe nach Anspruch 1 oder 2, gekennzeichnet durch einen mit den Stahlachsen (23, 24) verbundenen Kontaktrahmen (27), an dem Stifte (11) zur Kontaktierung der Kontaktplatte (9) vorzugsweise einstückig angeordnet sind, wobei vorzugsweise an dem Kontaktrahmen (27) Schnappverbindungen (28, 29) zur lösbaren Verrastung mit den Stahlachsen (23, 24) vorgesehen sind.

4. Wurfpfeil-Scheibe nach Anspruch 3, gekennzeichnet durch eine zwischen den Stiften (11) und der Kontaktplatte (9) angeordnete Gummimatte (10).

5. Wurfpfeil-Scheibe nach Anspruch 3, dadurch gekennzeichnet, daß der Kontaktrahmen (27) elastisch ist, wobei vorzugsweise im Bereich der Stahlachsen (23, 24) an der Rückseite des Kontaktrahmens (27) vorzugsweise topfförmige, an der Kontaktplatte (9) anliegende Erhebungen (30) vorgesehen sind, in deren Mitte sich eine den Trefferkontakt auslösende Kontakterhebung (31) befindet.

6. Wurfpfeil-Scheibe nach Anspruch 1 oder 2, dadurch gekennzeichnet, daß die Stahlachsen (23, 24) federnde Elemente (38) tragen, die aus einem ersten, federnden Teilelement (39) bestehen, das in Ruhelage unter Vorspannung an der Kontaktplatte (9) neben der Kontaktstelle (36) anliegt, und aus einem zweiten Teilelement (40), das in Ruhelage von der Kontaktstelle (36) beabstandet ist und das bei einem Treffer den Kontakt auslöst, wobei vorzugsweise auch das zweite Teilelement elastisch ist, wobei ferner vorzugsweise die federnden Elemente (38) rotationssymmetrisch sind.

7. Wurfpfeil-Scheibe nach Anspruch 6, dadurch gekennzeichnet, daß die federnden Elemente (38) aus gummiartigen elastischen Körpern, vorzugsweise aus weichelastischem Kunststoff bestehen, wobei vorzugsweise die federnden Elemente (38) aus zwei verdickten Bereichen (39, 40) mit einem in den Abmessungen bzw. im Durchmesser geringeren Bereich (41) dazwischen bestehen.

8. Wurfpfeil-Scheibe nach einem der vorhergehenden Ansprüche, dadurch gekennzeichnet, daß die Segmente (4) nach hinten weisende Zapfen (33) besitzen, an denen jeweils eine elastische, den Trefferkontakt auslösende Kontaktkappe (34) angeordnet ist.

9. Wurfpfeil-Scheibe nach Anspruch 8, dadurch gekennzeichnet, daß die Kontaktkappe (34) einen weiter vorstehenden Bereich (35) aufweist, mit dem sie sich ständig neben der Kontaktstelle (36) an der Kontaktplatte (9) abstützt, und einen weniger vorstehenden Bereich (37), der in Ruhelage von der Kontaktstelle (36) beabstandet ist und der bei einem Treffer den Kontakt auslöst.

## Claims

1. Target for darts comprising
a frame with spokes (1) and bands (2) between which are located a number of fields (3) in each of which is located a spring-loaded segment (4) capable of axial movement,
and a contact plate (9) with contacts for the display of points scored in each segment (4),
with at least one element (11, 31, 40) allocated to each segment (4) for making contact with the contact plate (9) in the event of a scoring hit,
**characterised in that**
provided in the segments (4) and running transverse to their side walls (25) are steel spindles (23, 24) which protrude beyond the side walls (25) of said segments (4), and which are located in oblong holes of the spokes (1) and/or bands (2) so as to permit a limited degree of movement.

2. Target for darts according to Claim 1, characterised in that the steel spindles (23, 24) are connected to the segments (4) by an interference fit preferably with reinforcing raised or formed elements (26) being provided at the bearing points of the steel spindles (23, 24) in the side walls (25) of the segments (4), said steel spindles (23, 24) preferably protruding beyond the spokes (1) and/or bands (2) only by an amount less than the tolerance of the segments (4) within the fields (3).

3. Target for darts according to Claim 1 or 2, characterised by a contact frame (27) connected to the steel spindles (23, 24), at which pins (11) for contacting the contact plate (9) are arranged in preferably an integral single-piece construction, with snap connections (28, 29) preferably being provided at the contact frame (27) for releasable latching with the steel spindles (23, 24).

4. Target for darts according to Claim 3, characterised by a rubber mat (10) arranged between the pins (11) and the contact plate (9).

5. Target for darts according to Claim 3, characterised in that the contact frame (27) is elastic, with raised, preferably cup-shaped, elements (30), which rest against the contact plate (9), being provided preferably in the area of the steel spindles (23, 24) at the rear of the contact frame (27), at the centre of which raised elements (30) is located a raised contact point (31) for initiating the hit score contact.

6. Target for darts according to Claim 1 or 2, characterised in that the steel spindles (23, 24) are fitted with spring elements (38) consisting of a first, spring component (39) which, when in the rest position, is located under preload at the contact plate (9) next to the contact point position (36), and a second component (40) which, in the rest position, is located at a distance from the contact position (36) and which, in the event of a hit score, initiates the contact, this second component also being preferably elastic, and said spring elements (38) furthermore being preferably axisymmetric.

7. Target for darts according to Claim 6, characterised in that the spring elements (38) consist of rubber-like elastic bodies, preferably flexible plastics, with said spring elements (38) preferably comprising two thickened sections (39, 40) with an interposed section (41) in which the dimensions or diameter are reduced.

8. Target for darts according to one of the preceding Claims, characterised in that the segments (4) exhibit protrusions (33) pointing towards the rear, on each of which is arranged an elastic contact cap (34) which initiates the hit score contact.

9. Target for darts according to Claim 8, characterised in that the contact cap (34) exhibits a more protruding element (35) with which it is constantly supported at the contact plate (9) adjacent to the contact position (36), and a less protruding element (37) which, in the rest position, is separated from the contact position (36) and which, in the event of a scoring hit, initiates the contact.

## Revendications

1. Cible pour jeu de fléchettes constituée
d'un cadre avec des rayons (1) et anneaux (2) qui délimitent entre eux une pluralité de champs (3) dans lesquels est guidé de manière déplaçable axialement respectivement un segment (4) soumis à l'action d'un ressort,
et d'une plaque de contact (9) avec des contacts pour indiquer des coups réussis pour chaque segment (4),
où il est associé à chaque segment (4) au moins un élément (11, 31, 40) pour venir en contact avec la plaque de contact (9) lors d'un coup réussi,
caractérisée en ce que sont prévus dans les segments (4) des axes en acier (23, 24) s'étendant dans la direction transversale aux parois latérales de ceux-ci qui font saillie sur les parois latérales (25) des segments (4) et qui sont logés de manière déplaçable suivant un degré limité dans des trous oblongs des rayons (1) et/ou anneaux (2).

2. Cible pour jeu de fléchettes selon la revendication 1, caractérisée en ce que les axes en acier (23, 24) sont reliés aux segments (4) par un ajustement serré, où sont prévus aux emplacements de palier des axes en acier (23, 24) dans les parois latérales (25) des segments (4) de préférence des surélévations respectivement formations de renforcement (26), de préférence les axes en acier (23, 24) faisant saillie sur les rayons (1) et/ou anneaux (2) seulement suivant un degré inférieur à la tolérance des segments (4) à l'intérieur des champs (3).

3. Cible pour jeu de fléchettes selon la revendication 1 ou 2, caractérisée par un cadre de contact (27) relié aux axes en acier (23, 24) sur lequel sont disposées de préférence en une pièce des tiges (11) pour venir en contact avec la plaque de contact (9), au cadre de contact (27) étant prévus de préférence des assemblages à enclenchements (28, 29) pour l'enclenchement amovible avec les axes en acier (23, 24).

4. Cible pour jeu de fléchettes selon la revendication 3, caractérisée par une natte en caoutchouc (10) disposée entre les tiges (11) et la plaque de contact (9).

5. Cible pour jeu de fléchettes selon la revendication 3, caractérisée en ce que le cadre de contact (27) est élastique, et de préférence au voisinage des axes en acier (23, 24) au côté arrière du cadre de contact (27) sont prévues des surélévations (30) de préférence en forme de pot s'appliquant à la plaque de contact (9), dans le milieu desquelles se trouve une surélévation de contact (31) déclenchant le contact de coup réussi.

6. Cible pour jeu de fléchettes selon la revendication 1 ou 2, caractérisée en ce que les axes en acier (23, 24) portent des éléments élastiques (38) qui sont constitués d'un premier élément partiel élastique (39) qui s'applique en position de repos sous précontrainte à la plaque de contact (9) à côté de l'emplacement de contact (36) et d'un deuxième élément partiel (40) qui, en position de repos, se trouve à une certaine distance de l'emplacement de contact (36) et qui, lors d'un coup réussi, déclenche le contact, de préférence le deuxième élément partiel étant également élastique, et encore de préférence les éléments élastiques (38) sont symétriques en rotation.

7. Cible pour jeu de fléchettes selon la revendication 6, caractérisée en ce que les éléments élastiques (38) sont constitués de corps élastiques du type en caoutchouc, de préférence en une matière synthétique d'une élasticité molle, et de préférence les éléments élastiques (38) étant constitués de deux zones épaissies (39, 40) entre lesquelles est située une zone (41) dont les dimensions respectivement le diamètre sont plus réduits.

8. Cible pour jeu de fléchettes selon l'une des revendications précédentes, caractérisée en ce que les segments (4) possèdent des ergots (33) orientés vers l'arrière sur lesquels est disposé respectivement un capuchon de contact élastique (34) déclenchant le contact survenant à la suite d'un coup réussi.

9. Cible pour jeu de fléchettes selon la revendication 8, caractérisée en ce que le capuchon de contact (34) présente une zone dépassant plus (35) par laquelle elle prend appui continuellement à côté de l'emplacement de contact (36) à la plaque de contact (9) et une zone (37) dépassant moins qui, en position de repos, se trouve à une certaine distance de l'emplacement de contact (36) et qui, lors d'un coup réussi, déclenche le contact.
